# FASCICULE DE BREVET EUROPEEN

(11) **EP 0 772 260 B1**
(45) Date de publication et mention de la délivrance du brevet: **05.01.2000**
(21) Numéro de dépôt: 96402328.7
(22) Date de dépôt: 31.10.1996
(51) Int. Cl.: H01R 13/66

(54) **Connecteur électrique monolithique et procédé pour sa réalisation**
Elektrischer monolithischer Verbinder und dessen Herstellungsverfahren
Electrical monolithic connector and method for making it

(30) Priorité: 03.11.1995 FR 9513240
(43) Date de publication de la demande: 07.05.1997
(73) Titulaire: COMPAGNIE FRANCAISE DE CABLAGE, 78190 Montigny Le Bretonneux (FR)
(72) Inventeur: Scrabalat, Philippe, 38180 Seyssins (FR)
(74) Mandataire: Faber, Jean-Paul

(56) Documents cités:
- WO-A-89/06875
- DE-A- 2 756 020
- DE-A- 3 940 880
- DE-C- 4 413 756

## Description

L'invention concerne un nouveau connecteur électrique de type monolithique. Plus spécifiquement, il concerne un connecteur du type en question, à vocation de filtres et notamment d'anti-parasitage et susceptible de conférer une compatibilité électromagnétique à des organes et autres systèmes auxquels il est connecté. Elle concerne également le procédé permettant de réaliser ce connecteur.

De nombreux appareils et autres moteurs ainsi que certaines activités humaines générent des perturbations électromagnétiques susceptibles d'engendrer des effets non souhaités, notamment sur des récepteurs radioélectriques, mais également sur des petits moteurs électriques, dont les courants électriques induits par ces perturbations électromagnétiques sont suffisants pour être déclenchés.

Ceci est particulièrement le cas dans les véhicules automobiles, dans lesquels l'activation d'un prétensionneur de ceinture de sécurité par exemple, ou des coussins gonflables (airbags), s'effectue au moyen de capteurs détectant des décélarations très brutales, donc à forte valeur négative, et dont l'activation peut être observée de manière intempestive à cause de ces perturbations électromagnétiques.

Il importe donc de pouvoir filtrer ces courants induits.

Pour ce faire, on a proposé des connecteurs, dont l'une des phases, comporte une self inductance, c'est à dire un bobinage de fils électriques, intégrant au sein du volume ainsi défini une ferrite ou équivalent. Cependant, cette self inductance est soudée d'une part, à une lame contact, destinée à venir être enfichée au niveau d'un connecteur ou d'une borne complémentaire de l'organe à activer, et d'autre part, au fil électrique de câblage, transmettant le signal, soit de détection de la décélération, et de manière générale de la grandeur physique dont la variation est destinée à engendrer un effet technique déterminé, soit d'activation directe de l'organe ou du moteur auquel il est relié.

Or, la réalisation de soudures au niveau de ces connecteurs de très petites dimensions constitue, outre un facteur de réduction des cadences de production et corollairement d'augmentation des coûts de fabrication surtout un facteur de diminution de la fiabilité de ces connecteurs, incompatible avec les exigences, notamment des constructeurs automobiles, mais de manière plus générale, du client final, compte-tenu du caractère sensible de l'organe ou du moteur auquel est connecté ce connecteur.

L'objet de l'invention est de s'affranchir des différents inconvénients occasionnés avec les connecteurs faisant office de filtre aujourd'hui disponibles.

Elle propose un connecteur électrique destiné, d'une part, à être connecté à un câblage afin de transmettre ou de permettre le transfert d'un signal et, d'autre part, à être enfiché au niveau d'un contact complémentaire- ou d'une borne et intégrant une bobine ou self inductance, ledit connecteur étant caractérisé en ce que la bobine ou self inductance est constituée d'une alternance de portions cintrées obtenues par découpe puis cintrage d'une feuille plane réalisée en un matériau conducteur de l'électricité, lesdites portions cintrées étant solidarisées consécutivement les unes aux autres au niveau de leurs extrémités afin de constituer un bobinage continu, les deux extrémités du bobinage se poursuivant éventuellement après pliure afin de constituer respectivement une lame contacteur et la zone de raccordement au câble.

En d'autres termes, l'invention consiste à réaliser un connecteur dénué de toute soudure dans un objectif fondamental d'augmentation de la fiabilité, notamment vis-à-vis de son rôle de filtre vis-à-vis des perturbations électromagnétiques et leur corollaire, le courant induit correspondant.

La self inductance peut recevoir une ferrite, un noyau de fer doux ou un organe équivalent mis en place au sein du bobinage lors du sertissage ou lors de la découpe de la plaque constitutive de la self.

L'invention concerne également le procédé de réalisation du connecteur électrique conforme à l'invention.

Ce procédé consiste, à partir d'une feuille plane d'un matériau conducteur de l'électricité, notamment cuivre, aluminium, etc... :
- à effectuer une pluralité de découpes linéaires parallèles les unes par rapport aux autres, et symétriques par rapport à une ligne médiane,
- à cintrer au niveau des découpes ladite feuille alternativement dans un sens puis dans l'autre par rapport au plan défini par ladite feuille, afin de constituer une succession continue de portions en arc de cercle en vue de conférer à la feuille une structure globalement cylindrique, correspondant au bobinage.

Par ailleurs, lesdites découpes permettent également la réalisation, au niveau de l'une des lames contact, d'ailettes rabattables nécessaires au sertissage de l'une des extrémités de ladite feuille en vue de sa connexion au câblage.

La manière dont l'invention peut être réalisée et les avantages qui en découlent ressortiront mieux des exemples de réalisation qui suivent donnés à titre indicatif et non limitatif à l'appui des figures annexées.

La figure 1 est une vue en plan du connecteur conforme à l'invention.

La figure 2 est une section schématique effectuée selon la ligne II-II de la figure 1.

La figure 3 est une représentation schématique en perspective partielle du connecteur conforme à l'invention.

On a représenté sur la figure 1 une vue du dessus du connecteur électrique intégré conforme à l'invention.

Selon une caractéristique fondamentale de l'invention, ce connecteur est monolithique, c'est à dire constitué d'une seule pièce métallique en l'absence de tout élément rapporté, métallique ou non, et quel que soit le moyen de connexion, y compris par soudure, sertissage, etc...

Cette pièce (1) est fondamentalement constituée à l'origine par une feuille plane d'un matériau conducteur de l'électricité, typiquement cuivre, aluminium, etc... dont l'épaisseur est voisine de quatre dixièmes de millimètre.

Cette feuille subit un certain nombre de découpes linéaires (8) et parallèles les unes aux autres et équidistantes les unes par rapport aux autres. Chacune de ces découpes se termine alternativement d'un côté puis de l'autre de la feuille, par une autre découpe (9), traversante, de forme rectangulaire, à l'exception des deux découpes extrêmes, situées respectivement au niveau des bords supérieur et inférieur de ladite feuille, ainsi que l'on peut bien l'observer sur la figure 1.

En d'autres termes, outre les découpes (8) on obtient après opération de découpe effective, des lumières traversantes (9) alternativement réparties sur la figure 1 à gauche et à droite.

Par ailleurs, les deux bords extrêmes latéraux référencés (12) et (13) de la feuille (1) sont également découpés simultanément avec l'opération de découpe préalablement décrite. De la sorte, après opération effective de découpe, durant laquelle la feuille (1) est prise en charge par ses deux bords latéraux d'une part, et de manière sous-jacente par une enclume ou organe équivalent d'autre part, afin de permettre un matriçage de ladite feuille, les deux bords latéraux (12, 13) sont enlevés, puis ladite feuille est alors prise en charge au niveau de zones latérales immédiatement consécutives (14) et (15), notamment par pincement, afin de l'amener au niveau d'un organe susceptible d'assurer un cintrage des zones ainsi découpées, alternativement dans une direction (10) puis dans la direction opposée (11), afin de conférer à la feuille en section une forme cylindrique ainsi qu'on peut l'observer sur la figure 2, et en outre de constituer un bobinage continu, dont la continuité est inhérente à la découpe effectuée.

Compte-tenu des découpes effectuées, notamment des bords latéraux (12) et (13), on aboutit à l'obtention du spirale cylindrique constituant une bobine ou self inductance, dont les propriétés sont bien entendu fonction du nombre de spires et des dimensions intrinsèques du cylindre qui la constitue et ce, de manière connue.

Par ailleurs, les deux bords supérieur et inférieur, subissent avantageusement une pliure afin de constituer respectivement le contacteur proprement dit (2), auquel on adjoint avantageusement des ailettes (3) et (4), dont les extréimtés (5) sont recourbées, pour favoriser son insertion sur une languette de l'organe auquel le connecteur est sensé être connecté et d'autre part, une autre languette (6) munie d'ailettes (7) permettant le sertissage à ce niveau du câble électrique transférant le signal. Par ailleurs, on peut insérer lors de la découpe ou lors du sertissage au sein de la bobine ainsi créée, une ferrite ou noyau de fer doux ou équivalent, en fonction de la capacité filtrante que l'on souhaite conférer audit connecteur.

On a représenté sur la figure 3 le connecteur obtenu, dans lequel on peut observer son aspect continu d'un bout à l'autre des deux points de contacts (2, 6), et donc en l'absence de toute pièce ou élément rapporté, y compris la bobine, constituée directement à partir du matériau de base, et donc sans soudure ou autre.

On conçoit de la sorte que de par la réalisation d'un connecteur monolithique intégrant une self inductance, celui-ci est susceptible d'être appliqué comme capteur, notamment inductif et d'assurer audit capteur les propriétés d'anti-parasitages et de compatibilités électro-magnétiques requises dans de nombreuses applications, et ce, de manière fiable de par l'absence de soudure, notamment de la self aux deux éléments (2, 6) assurant le contact respectivement au niveau de l'organe ou du moteur électrique que le signal transmis est sensé activer, et au niveau de la zone de connexion au câble assurant ledit tansfert à partir d'un organe de commande ou d'un capteur.

Par ailleurs, de par l'automatisation complète du processus de réalisation, on peut aboutir à des cadences de production beaucoup plus élevées et partant à une réduction du coût correspondant.

## Revendications

1. Connecteur électrique du type destiné, d'une part, à être connecté à un câblage afin de transmettre ou de permettre le transfert d'un signal, et, d'autre part, à être enfiché au niveau d'un contact complémentaire ou d'une borne, et intégrant une bobine ou self inductance (10, 11), caractérisé en ce que la bobine ou self inductance est constituée d'une alternance de portions cintrées (10, 11) obtenues après découpe et cintrage d'une feuille plane réalisée en un matériau conducteur de l'électricité, lesdites portions cintrées (10, 11) étant solidarisées consécutivement les unes aux autres au niveau de leurs extrémités afin de constituer un bobinage continu, les deux extrémités du bobinage se poursuivant après pliure afin de constituer respectivement une lame contacteur (2) et la zone de raccordement au câble (6).

2. Connecteur électrique, selon la Revendication 1, caractérisé en ce que la bobine ou self inductance (10, 11) reçoit une ferrite, un noyau de fer doux ou un équivalent.

3. Procédé pour la réalisation d'un connecteur électrique, selon la Revendication 1, caractérisé en ce qu'il consiste, à partir d'une feuille plane (1) d'un matériau conducteur de l'électricité :
- à effectuer une pluralité de découpes linéaires (8) parallèles les unes par rapport aux autres, et symétriques par rapport à une ligne médiane,
- à cintrer au niveau des découpes ladite feuille alternativement dans un sens puis dans l'autre par rapport au plan défini par ladite feuille, afin de constituer une succession continue de portions en arc de cercle (10, 11) en vue de conférer à la feuille une structure globalement cylindrique, correspondant au bobinage.

4. Procédé pour la réalisation d'un connecteur électrique selon la Revendication 3, caractérisé en ce qu'on réalise les découpes linéaires (8) afin qu'elles se prolongent alternativement d'un côté puis de l'autre par une lumière traversante (9), également réalisée par découpe.

5. Procédé pour la réalisation d'un connecteur électrique selon l'une des Revendications 3 et 4, caractérisé en ce que, lors de l'opération de découpe, on forme, d'une part, une languette de contact (2), destinée à coopérer avec un connecteur complémentaire monté sur l'organe ou le moteur électrique à activer, et, d'autre part, une languette de connexion (6) sur le câble de transmission du signal électrique.

6. Procédé pour la réalisation d'un connecteur électrique, selon la Revendication 4, caractérisé en ce qu'on forme, lors de la découpe au niveau de la languette de connexion (6), des ailettes rabattables (7) permettant d'assurer le sertissage du câble sur ladite languette.

7. Procédé pour la réalisation d'un connecteur électrique, selon l'une des revendications 3 à 6, caractérisé en ce qu'il est mis en place une ferrite, un noyau de fer doux ou équivalent au sein du bobinage (10, 11) lors du sertissage ou lors de la découpe de la feuille constitutive du connecteur.

## Patentansprüche

1. Elektrischer Verbinder, der einerseits mit einer Verkabelung verbindbar ist, um ein Signal zu übertragen oder die Übertragung eines Signals zuzulassen, und andererseits auf Höhe eines komplementären Kontaktes oder eines Anschlusses einsteckbar ist, und der eine Spule oder Selbstinduktanz (10, 11) integriert, dadurch gekennzeichnet, daß die Spule oder Selbstinduktanz von abwechselnden gebogenen Abschnitten (10, 11) gebildet wird, die nach Schneiden und Biegen einer ebenen Folie aus einem elektrisch leitenden Material entstehen, wobei diese gebogenen Abschnitte (10, 11) aufeinanderfolgend auf Höhe ihrer Enden fest miteinander verbunden sind, um eine kontinuierliche Wicklung zu bilden, wobei die beiden Enden der Wicklung nach einer Faltung weitergeführt sind, um eine Kontaktlamelle (2) bzw. den Kabelanschlußbereich (6) zu bilden.

2. Elektrischer Verbinder, nach Anspruch 1, dadurch gekennzeichnet, daß die Spule oder Selbstinduktanz (10, 11) ein Ferrit, einen Weicheisenkern oder ein Äquivalent hierzu enthält.

3. Verfahren zum Herstellen eines elektrischen Verbinders nach Anspruch 1, dadurch gekennzeichnet, daß es, ausgehend von einer ebenen Folie (1) aus einem elektrisch leitenden Material, darin besteht, daß:
- mehrere geradlinige Schnitte (8) parallel zueinander und symmetrisch zu einer Mittellinie durchgeführt werden,
- auf Höhe der Schnitte die Folic abwechselnd in einer Richtung und dann in der anderen relativ zu der durch die Folie definierten Ebene gebogen wird, um eine kontinuierliche Folge von kreisbogenförmigen Abschnitten (10, 11) zu bilden und dadurch der Folie eine allgemein zylindrische Form entsprechend der Wicklung zu verleihen.

4. Verfahren zum Herstellen eines elektrischen Verbinders nach Anspruch 3, dadurch gekennzeichnet, daß die geradlinigen Schnitte (8) in der Weise erfolgen, daß sie sich abwechselnd auf einer Seite und dann auf der anderen in Form eines quer verlaufenden Schlitzes (9) fortsetzen, der ebenfalls durch Schneiden hergestellt wird.

5. Verfahren zum Herstellen eines elektrischen Verbinders nach einem der Ansprüche 3 und 4, dadurch gekennzeichnet, daß bei dem Schneidvorgang einerseits eine Kontaktzunge (2), die dazu dient, mit einem komplementären Verbinder des zu betätigenden Bauelementes oder elektrischen Motors zusammenzuwirken, und andererseits eine Zunge (6) zum Anschluß an dem Kabel zur Übertragung des elektrischen Signals gebildet werden.

6. Verfahren zum Herstellen eines elektrischen Verbinders nach Anspruch 4, dadurch gekennzeichnet, daß beim Schneidvorgang auf Höhe der Anschlußzunge (6) umschlagbare Laschen (7) gebildet werden, die eine Bördelverbindung des Kabels mit dieser Zunge ermöglichen.

7. Verfahren zum Herstellen eines elektrischen Verbinders nach einem der Ansprüche 3 bis 6, dadurch gekennzeichnet, daß ein Ferrit, ein Weicheisenkern oder ein Äquivalent hierzu in das Innere der Wicklung (10, 11) bei dem Bördelvorgang oder beim Schneiden der den Verbinder bildenden Folie eingesetzt wird.

## Claims

1. An electrical connector of the type which is intended, on the one hand, to be connected to a wiring system so as to transmit or allow the transfer of a signal, and, on the other hand, to be plugged in at the level of a complementary contact or a terminal, and incorporating a coil or self-inductance (10, 11),
**characterised in** that the coil or self-inductance is formed by an alternation of curved portions (10, 11) obtained after cutting and bending a flat sheet produced from a material which conducts electricity, the said curved portions (10, 11) being consecutively joined to one another at the level of their ends so as to form a continuous coil, the two ends of the coil being continued after bending so as to form a contactor blade (2) and the zone of connection to the cable (6) respectively.

2. An electrical connector according to Claim 1,
**characterised in that** the coil or self-inductance (10, 11) receives a ferrite core, a soft-iron core or an equivalent.

3. A method for manufacturing an electrical connector, according to Claim 1,
**characterised in that**, starting with a flat sheet (1) of a material which conducts electricity, it consists in:
- making a plurality of linear cuts (8) that are parallel to one another and symmetrical in relation to a median line,
- bending the said sheet, at the level of the cuts, alternately in one direction then in the other in relation to the plane defined by the said sheet, so as to form a continuous succession of arc-shaped portions (10, 11) with a view to imparting to the sheet an overall cylindrical structure, corresponding to the coil.

4. A method for the manufacture of an electrical connector according to Claim 3,
**characterised in that** the linear cuts (8) are made so that they are extended alternately on one side and then on the other by a through-slot (9), also produced by cutting.

5. A method for the manufacture of an electrical connector according to one of Claims 3 and 4,
**characterised in that** during the cutting operation there is formed, firstly, a contact blade (2), intended to cooperate with a complementary connector mounted on the device or on the electric motor to be activated, and secondly, a connection blade (6) on the cable for the transmission of the electrical signal.

6. A method for the manufacture of an electrical connector, according to Claim 4,
**characterised in that** tilting fins (7), which enable the crimping of the cable on the said blade to be ensured, are formed during the cutting operation at the level of the connection blade (6).

7. A method for the manufacture of an electrical connector, according to one of Claims 3 to 6,
**characterised in that** a ferrite core, a soft-iron core or equivalent is positioned within the coil (10, 11) during the wire crimping or during the cutting of the sheet forming the connector.
